# FASCICULE DE BREVET EUROPEEN

(11) **EP 0 122 862 B1**
(45) Date de publication et mention de la délivrance du brevet: **03.12.1986**
(21) Numéro de dépôt: 84420063.4
(22) Date de dépôt: 06.04.1984
(51) Int. Cl.: F41J 1/12

(54) **Piège à balles pour stand de tir**
Kugelfang für Schiessstände
Bullet trap for target ranges

(30) Priorité: 08.04.1983 FR 8306395
(43) Date de publication de la demande: 24.10.1984
(73) Titulaire: Baravaglio, née Guine, Marie Elisabeth, F-91350 Grigny 2 (FR)
(72) Inventeur: Baravaglio, née Guine, Marie Elisabeth, F-91350 Grigny 2 (FR)
(74) Mandataire: de Beaumont, Michel

## Description

La présente invention concerne les pièges à balles, utilisés dans les stands de tir, et destinés à retenir les balles après les cibles en évitant le retour d'éclats. L'invention s'applique à la réalisation de pièges pour balles notamment en alliage de plomb.

On connaît déjà des dispositifs destinés à remplir ces fonctions, mais dont l'efficacité est quelquefois mise en défaut dans la mesure où l'on constate des projections d'éclats renvoyés en direction du tireur. Ainsi, c'est le cas des dispositifs décrits dans les brevets suivants :
- le brevet US-A-2 013 133 décrit un piège à balles conforme au préambule de la revendication 1. L'angle au sommet des dièdres est égal à 90°. Un déflecteur rapporté est fixé au sommet convergent de chaque dièdre. Ce dispositif est complexe et l'angle important d'impact des balles est vraisemblablement la cause de la projection d'éclats ;
- les deux documents US-A-2 201 527 et DE-A-3 104 127 décrivent des pièges à balles dissymétriques. En conséquence, c'est pratiquement toujours la même tôle, inclinée à 40-45°, qui reçoit l'impact des balles, d'où une usure rapide de cette tôle et de plus l'angle d'impact de 40-45° entraîne la projection d'éclats. En outre les dispositifs de ces documents sont relativement complexes ;
- le piège à balles du brevet US-A-3 701 532 comprend un dièdre formé de l'assemblage de trois plaques d'angles différents conduisant à une chambre de ralentissement comportant deux déflecteurs produisant une déflexion de 150° environ ;
- dans le brevet US-A-2 772 092 plusieurs plaques parallèles inclinées dévient les balles contre une plaque arrière unique et une chambre de ralentissement inférieure à deux déflecteurs. Une telle disposition nécessite une surface de tôle sensiblement plus importante.

La présente invention a notamment pour objet d'éviter les inconvénients des dispositifs connus en proposant un nouveau type de pièges à balles assurant totalement la retenue des balles, ou tout au moins présentant une probabilité très faible de retour d'éclats, lesquels éclats ayant une énergie minime limitant leur portée à une distance voisine d'un mètre.

Un autre objet de la présente invention est de proposer un tel dispositif évitant les usures prématurées par passages trop fréquents de balles en une même portion du dispositif.

Un autre objet de l'invention est de proposer un dispositif dans lequel l'énergie cinétique de la balle est annulée par plusieurs chocs ou déviations successifs, de sorte que le ralentissement est progressif et évite la formation d'éclats et l'usure prématurée des pièces du dispositif.

Selon un autre objet de l'invention, le dispositif comporte des pièces interchangeables pouvant être changées indépendamment les unes des autres.

Pour atteindre ces objets ainsi que d'autres, la présente invention prévoit de réaliser le piège à balles conforme aux caractéristiques de la revendication 1 en disposant une succession de tôles inclinées alternativement vers l'avant et vers l'arrière et formant une suite de dièdres d'angle au sommet inférieur à soixante degrés et de plan bissecteur parallèle à la direction moyenne de tir ; les tôles se rejoignent deux à deux à leur extrémité antérieure, et se rapprochent deux à deux à leur extrémité postérieure tout en étant séparées par un espace formant passage pour les balles ; une première tôle sur deux est prolongée vers l'arrière, au-delà du passage, par une portion recourbée en demi-cylindre formant déflecteur, la seconde tôle étant interrompue au niveau du passage. La demanderesse a pu constater que cette disposition présente l'avantage d'éviter tout retour d'éclats importants, la balle arrivant en glissant sur la première tôle et étant introduite dans le passage et déviée par le déflecteur, sans usure prématurée de ce déflecteur, avant de subir toute dégradation pouvant produire ces éclats.

Le déflecteur déviant les balles et inversant leur sens de progression pour les renvoyer contre la face postérieure des secondes tôles non munies de déflecteur, on produit ainsi un second choc participant au ralentissement de la balle, ce second choc n'étant qu'une déviation évitant également la formation prématurée d'éclats.

Selon une caractéristique avantageuse de l'invention, on dispose des cornières rapportées sur la face postérieure des secondes tôles parallèlement au sommet des dièdres et disposées après la ligne d'impact des balles sur la face postérieure des tôles. Les cornières dévient brutalement les balles vers la face postérieure des premières tôles, réalisant ainsi un troisième choc réduisant progressivement son énergie cinétique.

D'autres caractéristiques et avantages de la présente invention ressortiront de la description suivante de modes de réalisation particuliers, faite en relation avec les figures jointes parmi lesquelles :
la figure 1 représente une vue en perspective d'un piège à balles selon la présente invention dans un mode de réalisation à dièdres horizontaux et comprenant deux modules ;
la figure 2 représente une vue schématique en coupe longitudinale du piège à balles de la figure 1 ; et
la figure 3 représente une vue partielle illustrant l'assemblage des tôles sur les parois extrêmes.

Dans le mode de réalisation représenté sur la figure 1, le piège à balles comprend des parois extrêmes verticales 1, 2 et 3, séparant le dispositif en deux compartiments ou modules 4 et 5. Chaque module comprend une succession de tôles inclinées alternativement vers l'avant et vers l'arrière et formant une suite de dièdres d'angle inférieur à 60°, comme le représente la figure 1 en vue d'avant. Le terme tôle sera compris comme désignant une plaque en matière résistante, par exemple en acier.

Les tôles se rejoignent deux à deux, par exemple les tôles 6 et 7, à leur extrémité antérieure 8 formant sommet du dièdre. Les tôles se rapprochent deux à deux à leur extrémité postérieure, par exemple les tôles 7 et 9, tout en étant séparées par un espace 10 formant passage pour les balles. En arrière du passage 10, une tôle sur deux est prolongée par une portion recourbée 11 formant déflecteur. Par exemple, la première tôle 7 est prolongée par le déflecteur 11, la seconde tôle 9 étant interrompue au niveau du passage 10. Dans les modes de réalisation tels que représentés en figure 1, dans lesquels les sommets 8 des dièdres sont horizontaux, il est nécessaire de disposer des déflecteurs 11 en prolongement des premières tôles 7 disposées au-dessus des secondes tôles 9 correspondantes, comme le représente la figure 2. Le déflecteur 11 dévie les balles vers le bas, de sorte qu'elles ne tendent pas à repasser par le passage 10.

Dans le mode de réalisation représenté sur les figures, le déflecteur 11 est une tôle cylindrique d'axe parallèle au sommet 8 des dièdres, se raccordant à la première tôle 7 selon sa tangente. De façon préférée, le déflecteur 11 est une surface demi-cylindrique, renvoyant la balle contre la face postérieure 12 de la seconde tôle 9.

L'inclinaison des tôles 7 et 9 est choisie de façon que le plan bissecteur des dièdres soit parallèle à la direction moyenne de tir. D'autre part, l'angle des dièdres sera choisi inférieur à soixante degrés, ce qui évite les rebonds des balles sur les tôles et la formation d'éclats. Selon cette disposition, les balles glissent soit sur les premières tôles 7, soit sur les secondes tôles 9, jusqu'au passage 10, après lequel elles continuent leur course en glissant sur la première tôle 7 et le déflecteur 11.

Sur la face postérieure 12 des secondes tôles 9, on dispose des cornières transversales 13, parallèlement au sommet 8 des dièdres. Les cornières 13 sont disposées entre la ligne d'impact 14 des balles sur la face postérieure 12 de la seconde tôle 9 et le sommet du dièdre 15, de façon que la balle, après avoir frappé la face postérieure 12. frappe la cornière pour être déviée à nouveau contre la face postérieure 16 de la première tôle correspondante 17. L'inclinaison de la face active 18 de la cornière 13 par rapport à la seconde tôle 9 sera comprise entre 40° et 50°, de préférence 45°, de façon à assurer une déviation correcte de la balle sans toutefois la briser en éclats. La demanderesse a pu constater que les déviations successives ainsi produites suffisent à annuler l'énergie cinétique de la balle, de sorte qu'elle glisse ensuite sur les faces postérieures 16 des premières tôles et vienne tomber à l'arrière du dispositif.

Les sommets 8 des dièdres sont protégés par une pièce rapportée 19 en forme de couteau et destinée à couper les balles dont la trajectoire passerait par cette ligne. De même, les tranches antérieures 29 des parois extrêmes 1. 2 et 3 sont recouvertes par un montant rapporté, respectivement 30, 31 et 32, comportant une arête antérieure profilée pour couper les balles et des pattes postérieures telles que la patte 33, recouvrant latéralement les parois extrêmes de deux modules adjacents. Les pattes 33 sont fixées aux parois par boulonnage. Les montants rapportés assurent ainsi simultanément la protection des tranches antérieures 29, l'éclatement des balles éventuelles sans retour d'éclats, et l'assemblage des modules 4, 5 successifs.

L'assemblage du dispositif peut être réalisé de la façon suivante : sur un cadre rigide formé par les parois extrêmes 1, 2 et 3, on dispose des cornières latérales inclinées selon l'inclinaison désirée des tôles et, comme le représente la figure 3, on fixe les tôles telles que la tôle 9 sur des cornières 20 au moyen de boulons 21 à tête fraisée lisse et écrous 22. La tête de boulon est disposée dans un logement correspondant à partir de la face antérieure 23 de la tôle 9, la cornière 20 étant appliquée contre la face postérieure 12 de la tôle. La cornière 20 est solidarisée à la face extrême 1 correspondante par tous moyens connus, tels que boulons, rivets, soudure. Les tôles sont ainsi interchangeables et démontables par enlèvement des boulons 21 et écrous 22, accessibles de l'arrière du dispositif.

Dans le mode de réalisation qui a été décrit, les dièdres ont un sommet horizontal. On pourra toutefois placer le dispositif en position telle que les sommets des dièdres soient verticaux, sans nécessiter de modifications.

De même, on pourra prévoir un dispositif comprenant deux modules comme le représente la figure 1 ou un seul module, ou plus de deux modules, selon la taille du piège à balles à réaliser.

La demanderesse a pu constater que les balles perdent totalement leur énergie par déflection et déviations successives sur les tôles et les déflecteurs 11. Il n'est pas nécessaire de prévoir à l'arrière du dispositif des moyens supplémentaires pour arrêter les balles ou les éclats. On peut ainsi placer le dispositif contre un mur ou une paroi et, pour faciliter l'accès à l'arrière du dispositif pour le nettoyage et pour retirer les balles et éclats, on pourra monter l'ensemble sur des galets ou des roues.

Les dispositions qui précèdent permettent d'éviter totalement la production et le retour d'éclats de taille importante. Il est toutefois préférable d'éliminer également les éclats de petite taille. Selon un perfectionnement important, le retour des éclats de petite taille est supprimé en disposant devant les dièdres en tôle, c'est-à-dire entre le piège en tôle et le tireur, une paroi susceptible d'être traversée par la balle incidente, mais retenant les éclats éventuels en retour. On suspend pour cela au moins une bande 34 interchangeable en matière plastique épaisse, par exemple une bande de chlorure de polyvinyle de 4 mm d'épaisseur, de préférence d'épaisseur comprise entre 0,5 et quelques millimètres, en la laissant libre sur ses côtés et à son extrémité inférieure 35, maintenue à son extrémité supérieure par serrage entre des baguettes 36 accrochées au dièdre supérieur en tôle. On peut prévoir plusieurs bandes parallèles recouvrant toute la surface antérieure du piège. Par exemple, un module 4 peut comprendre trois bandes, une bande centrale et deux bandes latérales. Les bandes les plus efficaces sont les bandes latérales. Il est apparu que le fait de laisser libres les bandes selon trois côtés augmente sensiblement leur longévité.

## Revendications

1. Piège à balles pour stand de tir, comprenant une succession de tôles inclinées alternativement vers l'avant et vers l'arrière et formant une suite de dièdres, dont le plan bissecteur est parallèle à la direction moyenne de tir, des tôles (6, 7) se rejoignant deux à deux à leur extrémité antérieure (8), et se rapprochant deux à deux (7, 9) à leur extrémité postérieure tout en étant séparées par un espace (10) formant passage pour les balles, ce passage étant suivi d'un déflecteur, caractérisé en ce que l'angle au sommet des dièdres est inférieur à soixante degrés, en ce que une première tôle (7) sur deux est prolongée vers l'arrière, au-delà du passage (10), par une position recourbée (11) formant déflecteur, la seconde tôle (9) étant interrompue au niveau du passage (10), et en ce que le déflecteur (11) est formé d'un demi-cylindre se raccordant à la première tôle (7) pour dévier les balles et inverser leur sens de progression en les renvoyant contre la face postérieure (12) des secondes tôles (9) non munies de déflecteurs.

2. Piège à balles selon la revendication 1, caractérisé en ce que les tôles sont disposées selon des dièdres dont les sommets (8) sont sensiblement verticaux.

3. Piège à balles selon la revendication 1, caractérisé en ce que les tôles sont disposées selon des dièdres dont les sommets (8) sont sensiblement horizontaux.

4. Piège à balles selon la revendication 1, caractérisé en ce qu'il comprend en outre des cornières (13) rapportées sur la face postérieure (12) des secondes tôles (9) parallèlement au sommet des dièdres et disposées après la ligne d'impact (14) des balles sur la face postérieure (12) des tôles, pour former déflecteur renvoyant les balles sur la face postérieure (16) des premières tôles (17).

5. Piège à balles selon la revendication 4, caractérisé en ce que l'inclinaison de la face active (18) de la cornière (13) par rapport à la seconde tôle (9) est comprise entre 40° et 50°.

6. Piège à balles selon la revendication 1, caractérisé en ce qu'il comprend deux parois extrêmes (1, 2) perpendiculaires aux tôles, sur lesquelles sont rapportées des cornières inclinées (20) pour la fixation des tôles au moyen de boulons (21) à tête fraisée lisse.

7. Piège à balles selon la revendication 1, caractérisé en ce que les sommets des dièdres (8) sont protégés par des couteaux (19) rapportés pour couper les balles.

8. Piège à balles selon la revendication 6, caractérisé en ce qu'il comprend plusieurs modules (4, 5) successifs séparés par les parois extrêmes (2).

9. Piège à balles selon la revendication 8, caractérisé en ce que les tranches antérieures (29) des parois extrêmes sont recouvertes par un montant (30, 31, 32) rapporté comportant une arête antérieure profilée pour couper les balles et des pattes postérieures recouvrant partiellement les parois extrêmes de deux modules adjacents auxquelles elles sont fixées par boulonnage, le montant rapporté assurant simultanément la protection des tranches antérieures (29) et l'assem- blabe des modules (4, 5) successifs.

10. Piège à balles selon la revendication 1, caractérisé en ce qu'il comprend au moins une bande (34) interchangeable en matière plastique épaisse, pendue devant les dièdres en tôle, libre à son extrémité inférieure et à ses côtés et maintenue à son extrémité supérieure par des baguettes (36) accrochées au dièdre supérieur.

## Claims

1. A bullet trap for a firing stand, comprising a succession of metal sheets slanted alternately to the front and to the rear and forming a succession of dihedrons, the bisecting plane thereof being parallel to the mean shooting direction, metal sheets (6, 7) being joined together two by two at their front end (8), and being close to each other two by two (7, 9) at their rear end while being separated by a space (10) forming a passage for the bullets, said passage being followed by a deflector, characterised in that the angle at the apex of the dihedrons is less than 60°, in that a first metal sheet (7) out of two is extended rearwardly, beyong the passage (10), by a curved portion (11) forming a deflector, the second metal sheet (9) being interrupted at the level of the passage (10), and in that the deflector (11) is formed by a semi cylinder connected to the first metal sheet (7) for deflecting the bullets and reversing their direction of travel while throwing them back against the rear face (12) of the second metal sheet (9) not provided with deflectors.

2. The bullet trap as claimed in claim 1, characterised in that said metal sheets are disposed to form dihedrons whose apices (8) are substantially vertical.

3. The bullet trap as claimed in claim 1, characterised in that said metal sheets are disposed to form dihedrons whose apices (8) are substantially horizontal.

4. The bullet trap as claimed in claim 1, characterised in that it further comprises angle irons (13) firmly secured to the rear face (12) of the second metal sheets (9) parallel to the apex of the dihedrons and disposed after the line of impact (14) of the bullets on the rear face (12) of the metal sheets, so as to form a deflector throwing the bullets back onto the rear face (16) of the first metal sheets (17).

5. The bullet trap as claimed in claim 4, characterised in that the slant of the active face (18) of said angle iron (13) with respect to said second metal sheet (9) is between 40° and 50°.

6. The bullet trap are claimed in claim 1, characterised in that it comprises two end walls (1, 2) perpendicular to the metal sheets, on which are secured slanted angle irons (20) for fixing the metal sheets by means of bolts (21 with a smooth countersunk head.

7. The bullet trap as claimed in claim 1, characterised in that the apices of the dihedrons (8) are protected by added knives (19) for cutting the bullets.

8. The bullet trap as claimed in claim 6, characterised in that it comprises several successive modules (4, 5) separated by said end walls (2).

9. The bullet trap as claimed in claim 8, characterised in that the front edges (29) of said end walls are covered by an added upright (30, 31, 32) comprising a front edge shaped so as to cut the bullets and rear lugs partially overlying the end walls of two adjacent modules to which they are fixed by bolting, the added upright providing simultaneously protection of the front edges (29) and assembly of the successive modules (4, 5).

10. The bullet trap as claimed in claim 1, characterised in that it comprises at least one interchangeable strip (34) made from thick plastic material, hung in front of the metal sheet dihedrons, free at its lower end and at its sides and held in place at its upper end by rods (36) hooked onto the upper dihedron.

## Patentansprüche

1. Kugelfang für Schießstände mit einer Folge von abwechselnd nach vorne und nach hinten geneigten Blechen, welche eine Folge von V-Winkeln bilden, deren winkelhalbierende Ebene parallel zur mittleren Schießrichtung ist, wobei Bleche (6, 7) sich paarweise an ihrem vorderen Ende (8) vereinigen und sich paarweise (7, 9) an ihrem hinteren Ende annähern, wobei sie durch einen Raum (10) getrennt sind, welcher einen Durchlaß für die Kugeln bildet, welchem eine Ablenkeinrichtung folgt, dadurch gekennzeichnet, daß der Scheitelwinkel der V-Winkel kleiner als 60° ist, daß ein erstes Blech (7) von zweien nach hinten über den Durchlaß (10) durch eine zurückgebogene Anordnung (11) verlängert ist, welche eine Ablenkeinrichtung bildet, daß das zweite Blech (9) auf der Höhe des Durchlasses (10) abgeschnitten ist und daß die Ablenkeinrichtung (11) von einem Halbzylinder gebildet ist, der sich an das erste Blech (7) anfügt, um die Kugeln abzulenken und um ihre Flugrichtung umzukehren, indem sie gegen die hintere Seite (12) der zweiten, nicht mit Ablenkeinrichtungen versehenen Bleche (9) zurückgeworfen werden.

2. Kugelfang nach Anspruch 1, dadurch gekennzeichnet, daß die Bleche gemäß V-Winkeln angeordnet sind, deren Scheitel (8) im wesentlichen vertikal sind.

3. Kugelfang nach Anspruch 1, dadurch gekennzeichnet, daß die Bleche gemäß V-Winkeln angeordnet sind, deren Scheitel (8) im wesentlichen horizontal sind.

4. Kugelfang nach Anspruch 1, dadurch gekennzeichnet. daß er außerdem Winkelprofile (13) aufweist, welche auf der hinteren Seite (12) der zweiten Bleche (9) parallel zum Scheitel der V-Winkel aufgesetzt und nach der Aufprallinie (14) der Kugeln auf der hinteren Seite (12) der Bleche angeordnet sind, um eine Ablenkeinrichtung zu bilden, welche die Kugeln auf die hintere Seite (16) der ersten Bleche (17) zurückwirft.

5. Kugelfang nach Anspruch 4, dadurch gekennzeichnet, daß die Neigung der aktiven Seite (18) des Winkelprofils (13) im Verhältnis zum zweiten Blech (9) zwischen 40° und 50° liegt.

6. Kugelfang nach Anspruch 1, dadurch gekennzeichnet, daß er zwei senkrecht zu den Blechen angeordnete äußere Wände (1, 2) aufweist, auf welchen geneigte Winkelprofile (20) zur Befestigung der Bleche mit Hilfe von Schrauben (21) mit versenktem glattem Kopf aufgesetzt sind.

7. Kugelfang nach Anspruch 1, dadurch gekennzeichnet, daß die Scheitel (8) der V-Winkel durch aufgesetzte Messer (19) geschützt sind, um die Kugeln zu schneiden.

8. Kugelfang nach Anspruch 6, dadurch gekennzeichnet, daß mehrere aufeinanderfolgende, durch die äußeren Wände (2) getrennte Module (4, 5) vorgesehen sind.

9. Kugelfang nach Anspruch 8, dadurch gekennzeichnet, daß die vorderen Ränder (29) der äußeren Wände durch einen aufgesetzten Pfosten (30, 31, 32) bedeckt sind, welcher eine vordere profilierte Kante aufweist, um die Kugeln zu schneiden, und hintere Befestigungseisen, welche teilweise die äußeren Wände der beiden benachbarten Module bedecken, mit welchen sie durch Schraubung verbunden sind, wobei der aufgesetzte Pfosten gleichzeitig den Schutz der vorderen Ränder (29) und die Vereinigung der aufeinanderfolgenden Module (4, 5) gewährleistet.

10. Kugelfang nach Anspruch 1, dadurch gekennzeichnet, daß er mindestens ein austauschbares Band (34) aus dickem Kunststoffmaterial aufweist, welches vor den V-Winkeln aus Blech aufgehängt, an seinem unteren Ende und seinen Seiten frei und an seinem oberen Ende durch am oberen V-Winkel aufgehängte Leisten (36) gehalten ist.
